# FASCICULE DE BREVET EUROPEEN

(11) **EP 0 682 165 B1**
(45) Date de publication et mention de la délivrance du brevet: **04.08.1999**
(21) Numéro de dépôt: 95440028.9
(22) Date de dépôt: 10.05.1995
(51) Int. Cl.: E04H 4/08

(54) **Dispositif de rideau semi-rigide et flottant destiné à couvrir une piscine**
Vorrichtung für schwimmende, halbsteiffe Abdeckung eines Schwimmbades
Device for a floating half rigid cover for a swimming pool

(30) Priorité: 10.05.1994 FR 9405928
(43) Date de publication de la demande: 15.11.1995
(73) Titulaire: STRADYNA SàRL, F-51300 Marolles (FR)
(72) Inventeur: Lamort, Pierre, F-51300 Vitry en Perthois (FR); Rindel, Alain, F-51300 Mattignicourt (FR); Kohler, Robert, F-75012 Paris (FR); Beon, Jacky, F-10000 Troyes (FR)
(74) Mandataire: Rhein, Alain

(56) Documents cités:
- EP-A- 0 368 695
- EP-A- 0 595 725
- DE-A- 3 024 010
- NL-A- 8 900 522

## Description

La présente invention a pour objet un dispositif de rideau semi-rigide et flottant destiné à couvrir une piscine.

On connaît déjà de tels dispositifs de couverture de piscine dont la principale fonction est d'éviter la noyade d'une personne tombant accidentellement dans le bassin.

Ils sont généralement constitués de lames de matière plastique assemblées deux à deux par l'intermédiaire d'une ou plusieurs charnières, ce système d'articulation permettant l'enroulement et le stockage du rideau sur un tambour.

Ces dispositifs de rideau présentent un inconvénient majeur, celui de favoriser la prolifération des bactéries, ennemis constants des piscines, du fait que les charnières reliant les lames comportent des cavités où l'eau stagne, ce qui permet aux bactéries de s'y développer, particulièrement lorsque le rideau est enroulé.

D'autre part, lorsque la piscine reste couverte pendant une longue période, par exemple l'hiver, les feuilles et autres végétaux qui tombent sur le rideau se décomposent et sont entraînés par les eaux de pluie entre les lames dudit rideau, et se répandent dans l'eau de la piscine en la souillant.

Le document EP-A-0 595 725 décrit un panneau souple enroulable de fermeture, notamment pour recouvrir une piscine extérieure, qui est constitué d'au moins une plaque translucide comportant une paroi extérieure continue et une paroi intérieure discontinue, parallèles et séparées par des groupes d'alvéoles délimitées par des parois parallèles perpendiculaires aux parois extérieure et intérieure, lesdits groupes d'alvéoles étant séparés par un espace longitudinal résultant d'une interruption de la paroi intérieure et présentant la largeur d'au moins une alvéole.

Ce type de couverture de piscine, destinée au maintien de la température de l'eau en période froide, s'il permet également d'éviter que des feuilles ou autres débris végétaux puissent souiller l'eau de la piscine, ne permet pas de réduire les risques de développement des bactéries, en raison des espaces assez larges qui séparent les groupes d'alvéoles et qui peuvent retenir des quantités d'eau non négligeables lors de l'enroulement du panneau sur un tambour de stockage.

La présente invention vise à remédier à ces inconvénients en proposant un dispositif de rideau semi-rigide et flottant qui permet de réduire considérablement les risques de développement de bactéries.

Le dispositif de rideau selon l'invention comporte des panneaux solidarisés entre eux de façon souple et étanche, réalisés chacun d'une seule pièce par un procédé d'extrusion et comprenant des profilés creux et étanches en matière plastique rigide, et il se caractérise essentiellement en ce que lesdits panneaux sont solidarisés entre eux bord à bord, en ce que les profilés creux sont reliés longitudinalement deux à deux et de façon étanche par une bande de faible largeur réalisée en matière plastique souple et en ce que chacun des profilés présente une section transversale sensiblement en forme de segment d'anneau.

Selon une autre caractéristique du dispositif selon l'invention, le bord extérieur d'un des deux profilés extrêmes d'un panneau comporte longitudinalement un élément d'accrochage femelle, et le bord extérieur de l'autre profilé extrême dudit panneau comporte longitudinalement un élément d'accrochage mâle, l'assemblage de deux profilés contigus étant réalisé par introduction de l'élément mâle d'un panneau dans l'élément femelle d'un autre panneau.

Selon une caractéristique additionnelle du dispositif selon l'invention, le rideau comporte périphériquement, sur ses deux bords latéraux et sur son bord extrême libre, un rebord continu saillant vers le haut.

Selon une autre caractéristique additionnelle du dispositif selon l'invention, l'un au moins des profilés d'un panneau comporte inférieurement une gorge longitudinale apte à s'engrener sur les crans longitudinaux en saillie d'un tambour d'entraînement servant à l'enroulement et au déroulement du rideau, ledit tambour d'entraînement ayant un diamètre inférieur au diamètre définissant la courbure de la face inférieure d'un profilé longitudinal.

Un dispositif de rideau selon l'invention est ainsi articulé transversalement de manière à permettre son enroulement sur un tambour, et les liaisons entre les différents profilés et panneaux sont étanches.

Les liaisons entre les différents panneaux ne comportent d'autre part pas de cavités permettant à l'eau de stagner lorsque le rideau est enroulé, évitant ainsi le développement des bactéries et moisissures.

De plus, la forme des profilés en segment d'anneau, associée avec un diamètre adapté du tambour d'entraînement, a pour effet d'appliquer fortement l'une contre l'autre, lors de l'enroulement, les parois de deux profilés contigus, chassant ainsi l'eau résiduelle, en sorte que le rideau peut être stocké pratiquement sec.

D'autre part, l'eau de pluie ne peut traverser le rideau et entraîner avec elle les végétaux en décomposition, cette eau, canalisée par le rebord périphérique, ruissellant vers le bord d'enroulement jusqu'à un joint transversal qui la dirige vers une rigole d'évacuation.

Enfin, d'un point de vue avantageux, en cas de chute accidentelle d'une personne sur le rideau, celui-ci ne coule pas, d'une part en raison d'une flottabilité accrue, les liaisons souples entre les profilés étant bien moins larges que les charnières classiques, et d'autre part en raison de l'étanchéité de ces liaisons souples, ce qui n'est pas le cas des dispositifs existants où l'eau peut s'infiltrer.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue en perspective d'une section transversale d'un dispositif de rideau selon l'invention.
- la figure 2 représente une vue partielle en coupe transversale du même dispositif.
- la figure 3 représente une vue partielle en coupe transversale du même dispositif, au niveau de la liaison entre deux panneaux.
- la figure 4 représente une vue partielle en coupe transversale du même dispositif sur un rouleau d'entraînement.

Si on se réfère aux figures 1 et 2 on peut voir qu'un panneau 1, permettant avec d'autres de constituer un rideau selon l'invention, comprend des profilés 10, 11, 12 et 13 reliés longitudinalement deux à deux par une attache 14, les profilés 10, 11, 12 et 13 étant en matière plastique rigide et les attaches 14 étant constituées d'une bande de faible épaisseur en matière plastique souple, l'ensemble pouvant être réalisé en une seule opération par extrusion.

Si on se réfère également à la figure 3, on peut voir que le profilé extrême 10 du panneau 1 comporte longitudinalement une empreinte femelle 2, et que l'autre profilé extrême 13 comporte longitudinalement une empreinte mâle 3.

L'empreinte femelle 2 est une gorge 20 longitudinale, de section transversale sensiblement triangulaire, pratiquée dans la paroi rigide du profilé extrême 10, immédiatement sous le plan supérieur du rideau.

L'empreinte mâle 3, réalisée dans une matière plastique souple de même nature que celle des attaches 14, est un renflement longitudinal 30 de section triangulaire solidarisé à l'extrémité d'une attache 31 elle-même solidarisée à la partie supérieure du côté latéral du profilé 13, le renflement 30 étant de dimensions extérieures légèrement supérieures aux dimensions internes de la gorge 20.

Le renflement 30 comporte longitudinalement des lèvres 32 qui s'écrasent lors de l'introduction en force dans la gorge 20, et qui reprennent leur position initiale dans la gorge 20, empêchant toute infiltration d'eau.

Les profilés 10, 11, 12 et 13 sont creux, et fermés à leurs extrémités par des bouchons, non représentés, réalisés de préférence en matière plastique souple. Ces bouchons peuvent avantageusement être solidarisés les uns aux autres et comporter une partie saillant vers le haut de manière à former latéralement au rideau un rebord périphérique, la continuité de ce rebord périphérique du côté transversal libre pouvant être assurée par un élément approprié, non représenté, introduit par exemple dans la gorge 20 du profilé extrême 10 du panneau 1 extrême du rideau.

Chacun des profilés 10, 11, 12 et 13 a une section transversale sensiblement en segment d'anneau, leur bord inférieur 15 et leur bord supérieur 16 étant des arcs de cercles concentriques, et les bords latéraux 17 et 18 n'étant pas parallèles mais disposés selon un secteur angulaire, de manière à permettre l'enroulement du rideau sur un tambour de stockage.

Le bord inférieur 15 comporte centralement une gorge longitudinale 19 destinée à permettre l'engrènement des panneaux 1 sur les crans 40 d'un rouleau d'entraînement 4, comme cela est visible sur la figure 4.

Le rouleau d'entraînement 4 est de préférence d'un diamètre inférieur au diamètre définissant le rayon de courbure du bord inférieur 15 d'un profilé, en sorte que lors du passage sur le rouleau d'entraînement 4, les parois latérales 17 et 18 de deux profilés contigus se rapprochent progressivement l'une de l'autre jusqu'à être plaquées fortement l'une contre l'autre, chassant ainsi vers le rouleau 4 les gouttes d'eau qui auraient pu y rester, le rouleau 4 étant d'autre part ajouré afin de permettre l'évacuation de cette eau.

## Revendications

1. Dispositif de rideau semi-rigide et flottant destiné à couvrir une piscine, réalisé par juxtaposition de panneaux solidarisés entre eux de façon souple et étanche, réalisés chacun d'une seule pièce par un procédé d'extrusion et comprenant des profilés creux et étanches (10, 11, 12, 13) en matière plastique rigide, caractérisé en ce que lesdits panneaux (1) sont solidarisés entre eux bord à bord, en ce que les profilés (10, 11, 12, 13) sont reliés longitudinalement deux à deux par leurs bords supérieurs au moyen d'une bande (14) de faible largeur réalisée en matière plastique souple, et en ce que chacun desdits profilés (10, 11, 12, 13) présente une section transversale sensiblement en segment d'anneau, leur bord inférieur (15) et leur bord supérieur (16) étant des arcs de cercles concentriques et leurs bords latéraux (17, 18) étant disposés selon un secteur angulaire.

2. Dispositif selon la revendication 1 caractérisé en ce que d'une part le bord extérieur (18) d'un des deux profilés extrêmes (10) d'un panneau (1) comporte longitudinalement un élément d'accrochage femelle (2), et d'autre part le bord extérieur (17) de l'autre profilé extrême (13) dudit panneau (1) comporte longitudinalement un élément d'accrochage mâle (3), en vue de l'assemblage de deux panneaux (1) contigus.

3. Dispositif selon la revendication 2 caractérisé en ce que l'élément d'accrochage femelle (2) est une gorge (20) pratiquée longitudinalement dans le profilé (10) immédiatement sous le plan supérieur du rideau, et l'élément d'accrochage mâle (3) est un renflement (30) saillant longitudinalement sous le plan supérieur du rideau.

4. Dispositif selon la revendication 3 caractérisé en ce que le renflement mâle (30) est de forme générale sensiblement équivalente à la forme de la gorge longitudinale (20), de dimensions sensiblement supérieures aux dimensions internes de ladite gorge (20), et est réalisé en matière plastique souple.

5. Dispositif selon l'une des revendications 3 et 4, caractérisé en ce que le renflement (30) est relié au profilé (13) par l'intermédiaire d'une attache longitudinale (31) en matière plastique souple.

6. Dispositif selon l'une quelconque des revendications précédentes caractérisé en ce que l'un au moins des profilés (10, 11, 12, 13) d'un panneau (1) comporte inférieurement une gorge longitudinale (19), apte à s'engrener sur les crans longitudinaux (40) en saillie d'un rouleau d'entraînement (4) servant à l'enroulement et au déroulement du rideau.

7. Dispositif selon la revendication 6 caractérisé en ce que le rouleau d'entraînement (4) a un diamètre inférieur au diamètre définissant la courbure de la face inférieure (15) d'un profilé (10, 11, 12, 13).

8. Dispositif selon l'une quelconque des revendications précédentes caractérisé en ce qu'il comporte, sur ses deux bords latéraux et sur son bord extrême libre, un rebord périphérique continu saillant vers le haut.

9. Dispositif selon la revendication 8 caractérisé en ce que le rebord périphérique est formé par un prolongement des bouchons servant à obturer les extrémités des profilés (10, 11, 12, 13), les deux rebords latéraux ainsi créés étant raccordés l'un à l'autre, du côté transversal libre, par un élément approprié introduit dans la gorge (20) du profilé (10) du panneau (1) extrême.

## Patentansprüche

1. Halbsteife und schwebende Schutzvorrichtung zum Bedecken eines Schwimmbads, bestehend aus einer Aneinanderreihung von auf eine biegsame und dichte Weise fest miteinander verbundenen Platten, die jeweils mittels eines Extrusionsverfahrens einstückig ausgebildet sind und hohle und dichte Profileisen (10, 11, 12, 13) aus steifem Kunststoffmaterial umfassen, dadurch gekennzeichnet, daß die genannten Platten (1) dadurch Rand an Rand fest miteinander verbunden sind, daß die Profileisen (10, 11, 12, 13) paarweise in Längsrichtung an ihren oberen Rändern verbunden sind mittels eines Streifens (14) einer geringen Breite aus biegsamem Kunststoffmaterial, und daß jedes der genannten Profileisen (10, 11, 12, 13) einen im wesentlichen Ringabschnittförmigen Querschnitt aufweist, wobei deren unterer Rand (15) und deren oberer Rand (16) konzentrische Kreisbögen sind und deren Seitenränder (17, 18) gemäß einem Winkelsektor angeordnet sind.

2. Vorrichtung nach Anspruch 1, dadurch gekennzeichnet, daß, einerseits, der Außenrand (18) eines der beiden äußersten Profileisen (10) einer Platte (1) in Längsrichtung einen weiblichen Kupplungsteil (2) und, andererseits, der Außenrand (17) des anderen äußersten Profileisens (13) der genannten Plattel (1) in Längsrichtung einen männlichen Kupplungsteil (3) umfaßt, zwecks der Verbindung von zwei nebeneinanderliegenden Platten (1).

3. Vorrichtung nach Anspruch 2, dadurch gekennzeichnet, daß der weibliche Kupplungsteil (2) eine in Längsrichtung im Profileisen (10), unmittelbar unterhalb der oberen Ebene des Schutzes vorgesehene Nute (20) und der männliche Kupplungsteil (3) eine in Längsrichtung unterhalb der oberen Ebene des Schutzes hervorstehende Schwellung (30) ist.

4. Vorrichtung nach Anspruch 3, dadurch gekennzeichnet, daß die männliche Schwellung (30) eine allgemeine Form, die im wesentlichen gleich der Form der Längsnute (20) ist, und Abmessungen, die im wesentlichen größer sind als die Innenabmessungen der genannten Nute (20), hat und aus biegsamem Kunststoffmaterial ist.

5. Vorrichtung nach einem der Ansprüche 3 und 4, dadurch gekennzeichnet, daß die Schwellung (30) über eine Längshalterung (31) aus biegsamem Kunststoffmaterial mit dem Profileisen (13) verbunden ist..

6. Vorrichtung nach irgendeinem der vorgehenden Ansprüche, dadurch gekennzeichnet, daß wenigstens eines der Profileisen (10, 11, 12, 13) einer Platte (1) an seiner unteren Seite eine Längsnute (19) umfaßt, die geeignet ist, in den Längsrasten (40) einzugreifen, die an einer zum Aufrollen und zum Abrollen des Schutzes dienenden Antriebsrolle (4) hervorstehen.

7. Vorrichtung nach Anspruch 6, dadurch gekennzeichnet, daß die Antriebsrolle (4) einen Durchmesser hat, der kleiner ist als der Durchmesser, die die Krümmung der unteren Fläche (15) eines Profileisens (10, 11, 12, 13) definiert.

8. Vorrichtung nach irgendeinem der vorgehenden Ansprüche, dadurch gekennzeichnet, daß sie an ihren beiden Seitenrändern und an ihrem freien äußersten Rand einen nach oben hervorragenden, durchgehenden, hochstehenden Umkreisrand umfaßt.

9. Vorrichtung nach Anspruch 8, dadurch gekennzeichnet, daß der hochstehende Umkreisrand aus einer Verlängerung der zum Verschließen der Enden der Profileisen (10, 11, 12, 13) dienenden Verschlußkappen besteht, wobei die beiden also geschaffenen hochstehenden Ränder an der freien Querseite über einen geeigneten, in der Nute (20) des Profileisens (10) der äußersten Platte (1) eingeführten Teil miteinander verbunden sind.

## Claims

1. Semi-rigid and floating curtain device for covering a swimming-pool formed of a juxtaposition of panels made integral with each other in a flexible and tight way, each made of one single piece through an extruding process and comprising hollow and tight profile bars (10, 11, 12, 13) of a rigid plastic material, characterised in that said panels (1) are made integral with each other edgewise in that the profile bars (10, 11, 12, 13) are longitudinally connected two by two at their upper edges by means of a strip (14) of a small width made of a flexible plastic material and in that each said profile bar (10, 11, 12, 13) has a cross-section substantially in the shape of a ring segment, their lower edge (15) and their upper edge (16) being concentrical arcs of a circle and their side edges (17, 18) being arranged according to an angular sector.

2. Device according to claim 1, characterised in that, on the one hand, the outer edge (18) of one of the two outermost profile bars (10) of a panel (1) longitudinally includes a female hooking-in member (2) and, on the other hand, the outer edge (17) of the other outermost profile bar (13) of said panel (1) longitudinally includes a male hooking-in member (3), with a view to assembling two contiguous panels (1).

3. Device according to claim 2, characterised in that the female hooking-in member (2) is a groove (20) longitudinally provided for in the profile bar (10) immediately below the upper plane of the curtain and the male hooking-in member (3) is a swelling (30) longitudinally protruding below the upper plane of the curtain.

4. Device according to claim 3, characterised in that the male swelling (30) has a general shape substantially equivalent to the shape of the longitudinal groove (20), of dimensions substantially larger than the internal dimensions of said groove (20) and is made of flexible plastic material.

5. Device according to any of claims 3 and 4, characterised in that the swelling (30) is connected to the profile bar (13) through a longitudinal fastening (31) of flexible plastic material.

6. Device according to any of the preceding claims, characterised in that at least one of these profile bars (10, 11, 12, 13) of a panel (1) includes, at its lower side, a longitudinal groove (19) capable of meshing longitudinal notches (40) protruding from a driving roll (4) aimed at rolling up and unrolling the curtain.

7. Device according to claim 6, characterised in that the driving roll (4) has a diameter smaller than the diameter defining the curvature of the lower face (15) of a profile bar (10, 11, 12, 13).

8. Device according to any of the preceding claims, characterised in that it includes, at its two side edges and at its free outermost edge, a continuous upwardly protruding peripheral rim.

9. Device according to claim 8, characterised in that the peripheral rim is formed of an extension of the plugs aimed at obturating the ends of the profile bars (10, 11, 12, 13), the two so created side rims being connected to each other, at the the free transversal side, by an adequate member inserted into the groove (20) of the profile bar (10) of the outermost panel (1).
